# EUROPÄISCHE PATENTSCHRIFT

(11) **EP 1 060 766 B1**
(45) Veröffentlichungstag und Bekanntmachung des Hinweises auf die Patenterteilung: **21.01.2004**
(21) Anmeldenummer: 99111263.2
(22) Anmeldetag: 10.06.1999
(51) Int. Cl.: A62C 3/02

(54) **Einrichtung zum Schutz vor Störfällen in Eisenbahntunnels**
Apparatus for protection from problems arising inside railway tunnels
Appareil de protection contre le risques dans les tunnels de chemin de fer

(43) Veröffentlichungstag der Anmeldung: 20.12.2000
(73) Patentinhaber: Siemens Building Technologies AG, 8034 Zürich (CH)
(72) Erfinder: Nebiker, Peter, W., Dr., CH-8053 Zürich (CH); Wieser, Dieter, CH-8700 Küsnacht (CH)
(74) Vertreter: Dittrich, Horst, Dr.

(56) Entgegenhaltungen:
- WO-A-96/07166
- GB-A- 2 320 971
- US-A- 5 153 722

## Beschreibung

Die vorliegende Erfindung betrifft eine Einrichtung zum Schutz vor Störfällen in Eisenbahntunnels.

Wegen der schadhaften Auswirkungen auf die Umwelt und wegen der vielen Risiken, die mit dem Gütertransport auf der Strasse verbunden sind, werden in jüngster Zeit vermehrt Anstrengungen unternommen, den Güterfernverkehr von der Strasse auf die Schiene zu verlagern. Solche Projekte bestehen insbesondere für den Gütertransit durch die Alpen, wobei von sogenannten Basistunnels mit einer Länge von 50 km und mehr die Rede ist. Bei der teilweise sehr emotionell geführten Diskussion über die Nachteile des Strassen- und die Vorteile des Schienenverkehrs wird oft vergessen, dass es auch beim Bahnverkehr zu Unfällen kommt, und dass ein Zugunfall in einem Tunnel ebenso eine Katastrophe auslösen kann, wie ein LKW-Unfall. Diese Überlegungen führen zum Ergebnis, dass eine Verlagerung des Güterfernverkehrs von der Strasse auf die Schiene unbedingt mit einer Einrichtung zum Schutz vor Störfällen in Eisenbahntunnels begleitet sein muss.

Wenn man bedenkt, dass bei einem Tunnel mit einer Länge von 60 km und einer durchschnittlichen Zugsgeschwindigkeit von 120 km/h ein Zug 30 Minuten für die Tunneldurchfahrt benötigt, und dass auf einer stark frequentierten Strecke in Spitzenzeiten der Abstand zwischen den einzelnen Zügen nicht deutlich mehr als 5 Minuten betragen wird, dann können in einer Fahrtrichtung bis zu 6 Züge gleichzeitig im Tunnel sein, was eine grosse Zahl von potentiell gefährdeten Personen ergibt. Der beste Schutz dieser Personen wird sicher dann erzielt, wenn es zu keinen Störfällen im Tunnel kommt. Und dieses Ziel kann man weitgehend dadurch erreichen, dass man einen schadhaften Wagen, also einen Waggon, an dem ein Gefahrenparameter detektiert wurde, nicht in den Tunnel einfahren lässt.

In der GB-A-2 320 971 ist ein System zur Detektion und Kontrolle von Bränden beschrieben, mit welchem das Einfahren von LKWs, an denen ein offener oder schwelender Brand detektiert wurde, in geschlossene Schutzzonen, wie beispielsweise Tunnels, Fähren, Lagerhäuser und dergleichen, verhindert werden soll. Dieses Ziel wird dadurch erreicht, dass an der Einfahrt in die jeweilige Schutzzone eine Detektorbrücke mit geeigneten Temperatursensoren und eine auf Schienen verfahrbare Löschbrücke angeordnet ist.

Wenn die Sensoren der Detektorbrücke an einem LKW eine erhöhte Temperatur detektieren, dann wird dieser über eine ampelgesteuerte Strassengabelung zur Löschbrücke geleitet, wo der Fahrer aussteigt und sein Aussteigen durch Drücken eines Kontrollknopfes bestätigt, worauf der betreffende LKW automatisch und femgesteuert gelöscht wird. Die Ampel an der Strassengabelung ist von der Detektorbrücke gesteuert, und zwar derart, dass ein schadhafter LKW nicht in die Schutzzone einfahren kann und mit Sicherheit zur Löschbrücke fährt.

Für sowohl von Güter- als auch von Personenzügen befahrene Eisenbahntunnels wird diese Einrichtung um spezielle Transportwaggons für die LKWs erweitert, wobei diese Waggons einen luftdichten Laderaum aufweisen, in welchen nach Beladen mit einem LKW ein Inertgas gefüllt wird. Ausserdem sind die Transportwaggons mit Branddetektoren ausgerüstet. Die Transportwaggons mit dem luftdichten Laderaum mögen zwar ein hohes Mass an Sicherheit bieten, sie sind aber so teuer, dass eine derartige Einrichtung bisher noch nie eingesetzt wurde.

In der FR-A-2 769 508 ist eine Schutzeinrichtung für Eisenbahnzüge beschrieben, die zwar nicht explizit für den Schutz vor Störungen in Tunnels vorgesehen, aber vermutlich auch für diesen Zweck verwendbar ist. Diese Schutzeinrichtung enthält einen Tankwagen mit einem Löschmittelbehälter, der über Leitungen mit den anderen Waggons verbunden ist. Jeder Waggon enthält eine Sprinklereinrichtung, die bei Ausbruch eines Feuers automatisch aktiviert wird. Man kann leicht nachrechnen, dass eine derartige Schutzeinrichtung nur bei einem extrem hohen Druck in der Leitung zum Tankwagen funktionieren kann, wobei dieser Druck so hoch ist, dass die Schutzeinrichtung in der Praxis nicht eingesetzt werden kann.

Durch die Erfindung soll nun eine Einrichtung zum Schutz vor Störfällen in Eisenbahntunnels angegeben werden, durch welche die Einfahrt von schadhaften Waggons in einen Tunnel verhindert wird. Diese Einrichtung soll zu einem tragbaren Preis realisierbar sein und sie soll den Bahnverkehr nicht behindern.

Die erfindungsgemässe Lösung der gestellten Aufgabe ist dadurch gekennzeichnet, dass die Einrichtung eine vor der Einfahrt des betreffenden Tunnels anbringbare, mit Detektoren für mindestens ein Gefahrenereignis ausgerüstete Überwachungsstation und einen Abstellbereich mit mindestens einem Störfallgeleise für schadhafte Waggons, an denen ein Gefahrenereignis detektiert wurde, umfaßt und dass an der Überwachungsstation eine Überwachung der Züge während der Fahrt erfolgen kann, wobei die Überwachungsstation in einem solchen Abstand vor der Tunneleinfahrt angeordnet werden kann, dass Züge mit einem schadhaften Waggon mit Sicherheit vor dem Tunnel gestoppt und auf das mindestens eine Störfallgeleise umgeleitet werden können.

Der wesentliche Ansatz der Erfindung ist der, dass ein schadhafter Waggon unbedingt an der Einfahrt in den Tunnel gehindert und vor dem Tunnel abgestellt werden muss, und dass die Einrichtung den Bahnbetrieb nicht stören darf. Letzteres wird dadurch erreicht, dass die Überwachung der Züge während der Fahrt erfolgt, wobei die Geschwindigkeit eventuell geringfügig reduziert sein kann, und dass nicht nur der schadhafte Waggon, sondern der ganze Zug auf ein Störfallgeleise umgeleitet wird.

Eine erste bevorzugte Ausführungsform der erfindungsgemässen Einrichtung ist dadurch gekennzeichnet, dass die Überwachungsstation Messsysteme für die Detektion eines oder mehrerer der folgenden Gefahrenereignisse aufweist: Brand, Leckverluste von gefährlichen Gütern, Lastverschiebung, Hitze durch verdeckte Feuer, fehlerhafte Einrichtungen oder an den Fahrwerken.

Eine zweite bevorzugte Ausführungsform der erfindungsgemässen Einrichtung ist dadurch gekennzeichnet, dass die Überwachungsstation als Messtunnel ausgebildet ist, in welchem bei einer Zugsdurchfahrt ein definierter Luftstrom erzeugt und einem Messraum zugeführt wird.

Eine dritte bevorzugte Ausführungsform ist dadurch gekennzeichnet, dass der Messraum am Ende des Messtunnels in einem Bereich mit erweitertem Tunnelprofil angeordnet ist, und dass in diesem Bereich Mittel zum Umlenken und zur Zuführung des Luftstroms zu einem oder mehreren der genannten Messsysteme vorgesehen sind.

Eine vierte bevorzugte Ausführungsform der erfindungsgemässen Einrichtung ist dadurch gekennzeichnet, dass innerhalb des Tunnels Überwachungsmittel vorgesehen sind, und dass der Tunnel in seinem Inneren mindestens einen Störfallbahnhof aufweist, in welchen Züge mit einem schadhaften Waggon umleitbar sind.

Eine fünfte bevorzugte Ausführungsform ist dadurch gekennzeichnet, dass der mindestens eine Störfallbahnhof mindestens einen Personenschutzraum für die Aufnahme von Zugpassagieren aufweist.

Die erfindungsgemässe Einrichtung umfasst somit auch Mittel zur Detektion und Bekämpfung von Störungen im Tunnel. Wenn der unwahrscheinliche Fall eintritt, dass ein Waggon erst im Tunnel schadhaft wird, dann wird diese Störung detektiert und der betreffende Zug wird in den nächsten Störfallbahnhof geleitet, wo einerseits die Pasagiere den mindestens einen Personenschutzraum aufsuchen können und die Störung behoben oder eingedämmt werden kann.

Eine weitere bevorzugte Ausführungsform der erfindungsgemässen Einrichtung ist dadurch gekennzeichnet, dass die Überwachungsmittel im Tunnel durch ein Brand- und/oder Hitzedetektionssystem gebildet sind.

Dass im Tunnel nur eine Branddetektion erfolgt, beruht auf der Überlegung, dass von den sehr unwahrscheinlichen spontanen Störfällen im Tunnel sich schnell ausbreitende Brände die gefährlichsten sind, während von den anderen Gefahrenereignissen angenommen werden kann, dass sie sich so langsam ausbreiten, dass der Zug bis Ausbruch der Gefahr den Tunnel bereits wieder verlassen hat. Ausserdem werden sich schnell ausbreitende Brände oft durch menschliches Versagen oder sogar Sabotage verursacht und treten daher bevorzugt in Personenzügen auf, bei denen andere Gefahrenereignisse, wie beispielsweise Lastverschiebungen und Leckverluste in der Regel nicht auftreten.

Im folgenden wird die Erfindung anhand eines in den Zeichnungen dargestellten Ausführungsbeispiels näher erläutert; es zeigt:
- Fig. 1: eine schematische Darstellung eines mit einer erfindungsgemässen Einrichtung ausgerüsteten Tunnels,
- Fig. 2: einen schematischen Längsschnitt durch die Überwachungsstation der Einrichtung von Fig. 1,
- Fig. 3, 4: schematische Darstellungen von Details der Überwachungsstation; und
- Fig. 5: eine Blockschema eines weiteren Details der Überwachungsstation.

Fig. 1 zeigt eine schematische Darstellung eines einen Tunnel T durchquerenden Eisenbahntrassees mit zwei Geleisen G und eines vor dem Tunnel T angeordneten Sicherheitssystems S zum Schutz vor Störfällen im Tunnel T. Das Sicherheitssystem S, welches selbstverständlich vor beiden Tunnelenden angeordnet ist, besteht im wesentlichen aus einer Überwachungsstation 1 mit Detektoren für verschiedene Gefahrenereignisse, einer Steuerzentrale 2, an welche neben der Überwachungsstation 1 weitere im Tunnel T angeordnete Überwachungssysteme angeschlossen sind, und einem Abstellbereich 3 mit Störfallgeleisen 4 für Züge mit schadhaften Waggons, wobei schadhaft bedeutet, dass an dem betreffenden Waggon in der Überwachungsstation 1 ein Gefahrenereignis detektiert worden ist.

Der Tunnel T enthält zwei eingleisige Tunnelröhren 5 und 5', zwischen denen Raum für Service- und/oder Rettungseinrichtungen besteht. Jede Tunnelröhre 5, 5' enthält mindestens einen Störfallbahnhof 6, in welchem Züge bei denen ein Störfall aufgetreten ist, zur Behebung oder Bekämpfung des Störfalls anhalten können. Je nach Länge des Tunnels T sind mehrere Störfallbahnhöfe 6 vorgesehen. Der Raum zwischen den Tunnelröhren kann beispielsweise so wie beim Eurotunnel unter dem Ärmelkanal einen Servicetunnel oder aber, so wie beim dargestellten Ausführungsbeispiel, dem mindestens einen Störfallbahnhof 6 zugeordnete Personenschutzräumen 7 enthalten. Die Personenschutzräume 7 sind von beiden Geleisen G her zugänglich.

Der mindestens eine Störfallbahnhof 6 enthält eine von der Steuerzentrale 2 aus fernsteuerbare aber auch autonom betätigbare Löscheinrichtung 8 für Züge, in denen eine Brandquelle festgestellt wurde. Die Löscheinrichtung 8 erstreckt sich vorzugsweise über die ganze Länge des Störfallbahnhofs 6, sie kann aber auch entlang eines im Störfallbahnhof 6 abgestellten Zugs, beispielsweise auf einem Geleise, verfahrbar ausgebildet sein.

Zur Brandüberwachung der Züge in den Tunnelröhren 5 und 5' sind die letzteren je mit einem geeigneten Brand- und/oder Hitzedetektionssystem 9 ausgerüstet, welches an die Steuerzentrale 2 angeschlossen ist. Ein für diese Zwecke besonders gut geeignetes System ist das lineare Wärmemeldesystem FibroLaser der Siemens Building Technologies AG, Cerberus Division. Dieses System enthält ein an der Tunneldecke montiertes Glasfaserkabel, dessen Temperatur anhand der Schwingungen in der Kristallgitterstruktur der Glasfaser gemessen wird. Aus der Länge der erwärmten Kabelstrecke lässt sich auf die Brandgrösse schliessen und der Brandort ist sehr genau, bis auf etwa 1.5 Meter, lokalisierbar, so dass das FibroLaser System hinreichend genaue Informationen für die Lokalisierung des schadhaften Waggons, die Ausbreitungsrichtung des Brandes und das Gefahrenpotential (Hitzeentwicklung) liefert.

Zusätzlich zum linearen Wärmemeldesystem sind in den Tunnelröhren etwa alle 500 m Flammenmelder zur Detektion von offenen Bränden und in etwas grösseren Abständen von etwa 1000 m Rauchmelder zur Detektion von nicht offenen Bränden vorgesehen. Grundsätzlich sollte ein Zug mit einem schadhaften Waggon den Tunnel verlassen und nicht im Tunnel anhalten. Das ist aber nur dort möglich, wo noch kein offener Brand existiert; bei einem offenen Brand muss der Zug in einem Störfallbahnhof 6 angehalten werden. In diesem werden dann die Passagiere in die Personenschutzräume 7 evakuiert, zu welchem Zweck im Störfallbahnhof 6 ein den jeweils gefahrlosesten Weg zum nächsten Personenschutzraum 7 anzeigendes optisches Informationssystem installiert ist. Dieses kann durch entsprechende Durchsagen über Lautsprecher (sogenanntes Voice-System) unterstützt sein.

Bei einer Alarmmeldung eines der genannten Meldesysteme wird durch das betreffende System und/oder das Zugleitsystem die aktuelle Position des Zuges im Tunnel T festgestellt und es wird aufgrund der Brandkonfiguration, welche aufgrund der Kombination der Signale aus linearem Wärmemelder, Flammenmelder und Rauchmelder ermittelt wird, und der Schnelligkeit der Brandentwicklung entschieden, ob der Zug in einem Störfallbahnhof 6 angehalten wird oder ob er aus dem Tunnel T fahren und ausserhalb des Tunnels auf ein Störfallgeleise 4 geleitet werden soll.

Der Abstellbereich 3 weist mehrere, darstellungsgemäss drei, Störfallgeleise 4 für Züge mit einem schadhaften Waggon auf, wobei an jedem Störfallgeleise eine von der Steuerzentrale 2 steuerbare Löscheinrichtung 8 vorgesehen ist. Jede Löscheinrichtung 8 kann Teil einer Servicestation (nicht dargestellt) bilden, welche ausserdem eine Wanne zum Auffangen von Flüssigkeit, eine Abpumpeinrichtung sowie eine Einrichtung zur Bekämpfung giftiger Gase enthält. Die Länge der Störfallgeleise 4 ist so gewählt, dass diese einen ganzen Zug aufnehmen können; die Löscheinrichtungen 8 können entlang ihres Geleises verfahrbar oder ortsfest angeordnet sein. Der Abstand zwischen der Einfahrt in den Tunnel T und der Überwachungsstation 1 ist so gewählt, dass Züge mit einem schadhaften Waggon abgebremst und in den Abstellbereich umgelenkt werden können. In der Praxis ist die Überwachungsstation 1 etwa 7 bis 10 km vor der Tunneleinfahrt angeordnet, so dass zwischen dem Passieren der Überwachungsstation und der Umlenkung in den Abstellbereich 3 ausreichend Zeit für die Auswertung der Signale der Überwachungsstation 1 und für das Abbremsen des Zugs zur Verfügung steht.

Die für jedes Geleise G an beiden Tunnelseiten vorgesehenen Überwachungsstationen 1 sind als Messtunnel ausgebildet und mit verschiedenen Messsystemen ausgerüstet. Vorzugsweise sind Messsysteme zur Detektion der folgenden Gefahrenereignisse vorgesehen:
■ Rauch und Flammen
■ Hitze durch verdeckte Feuer oder fehlerhafte Einrichtungen
■ Hitze an den Fahrwerken (Räder, Bremsen, Radlager)
■ Freisetzung von Gasen und Dämpfen, die toxisch wirken oder zündfähig sind,
■ Lastverschiebungen (Profiltreue).

Die Überwachungsstationen 1 haben eine Länge von mindestens der Länge eines Waggons und sind etwa 30 bis 40 m lang. Das Innenprofil der Überwachungsstationen ist so gewählt, dass freigesetzte Gase möglichst gut mit der Luft im Messtunnel vermischt werden. Aus diesem Grund sind die Abstände zwischen den Wänden der Überwachungsstation und den Waggons möglichst klein und betragen nicht mehr als etwa 1.5 m.

In der Überwachungsstation 1, also im Inneren des Messtunnels, soll während einer Zugsdurchfahrt eine definierte Luftströmung erzeugt und den Messsystemen zugeführt werden. Die Messsysteme sind in einer Teil der Überwachungsstation bildenden Messkammer angeordnet und somit gegen Witterungseinflüsse geschützt. Eventuelle andere äussere Einflüsse werden klein gehalten. Wenn die Messsysteme die Messdaten rund 1 Minute nach der Zugsdurchfahrt ausgewertet haben und ein Störfall-Grenzwert überschritten ist, verbleibt noch genügend Zeit, um den gefährdeten Zug auf ein Störfallgeleise 4 umzuleiten und anzuhalten. Der Abstellbereich 3 mit den Störfallgeleisen 4 ist mit allen erforderlichen Installationen für die Rettung der Passagiere und die Beherrschung des Störfalles ausgerüstet.

Fig. 2 zeigt einen Längsschnitt durch eine Überwachungsstation 1, die soeben von einem Zug mit Waggons W in Fahrtrichtung A durchfahren wird. Darstellungsgemäss erweitert sich der Messtunnel 10 gegen das in Fahrtrichtung A vordere Ende hin zu einer Messkammer 11, in welcher die Messsysteme für die verschiedenen Gefahrenereignisse angeordnet sind (nicht dargestellt). Wenn ein Zug durch den Messtunnel 10 fährt, entsteht ein Pumpeffekt, durch den ein Luftvolumen vom Eingang des Messtunnels 10 bis zur Messkammer 11 mitgeschleppt wird. Dabei baut sich an den bewegten Wänden der Waggons W eine laminare Grenzschicht auf, die aber von allfälligen Brand- oder Leckgasen schnell durchdrungen und in der Scherströmung zur Tunnelwand turbulent verwirbelt wird. Bei offenen Ladungen und Tankwagen bilden sich keine ausgeprägten Grenzschichten aus.

Die Messkammer 11 weist im Bereich der Seitenwände und der Decke Leitbleche 12 zur Umlenkung des mit Brand- oder Leckgasen vermischten Luftstroms im Messtunnel 10 an die Wand der Messkammer 11 und Absaugeinrichtungen 13 zum Absaugen des genannten Luftgemisches auf. Die Leitbleche 12 sind mit einem Schrittmotorantrieb verstellbar und an die aktuelle Zuggeschwindigkeit anpassbar. Da die Verweilzeit eines Waggons W im Messtunnel 10 bei einer durchschnittlichen Geschwindigkeit des Zugs von 120 km pro Stunde etwa 1 Sekunde beträgt, wird für jedes Gefahrenereignis entweder jede Sekunde eine Messung gemacht oder eine Probe gesammelt und anschliessend analysiert.

Für die Detektion von Brand enthält die Messkammer 11 je ein Messsystem für Rauch- und Flammendetektion. Die Rauchdetektion erfolgt durch ein Luftproben-Rauchmeldegerät HSD der Siemens Building Technologies AG, Cerberus Division. Es werden mindestens zwei redundante HSD-Systeme verwendet, wodurch die Detektionssicherheit erhöht und die Störanfälligkeit minimiert wird. Dieses Gerät kann kleinste Rauchmengen detektieren und ausserdem Rauchaerosole von anderen Störgrössen unterscheiden. Die Luftzuführung an das Luftproben-Rauchmeldegerät erfolgt durch die Absaugeinrichtungen 13. Die Flammendetektion erfolgt durch ebenfalls paarweise geschaltete schnelle Infrarot- und Ultraviolettflammenmelder. Diese sind in Fahrtrichtung A am Beginn oder am Ende der Messkammer 11 oder im Inneren des Messtunnels 10 an den Wänden montiert und überwachen den gesamten Messraum bzw. den betreffenden Bereich des Messtunnels 10.

Bei der Detektion von gefährlichen Gasen können die Hauptklassen brennbare Gase und Dämpfe in Form von Kohlenwasserstoffen sowie giftige und toxische Gase unterschieden werden. Wenn man davon ausgeht, dass eine Leckgrösse von unter 100 cm³ pro Minute während der Tunneldurchfahrt keine Gefährdung für Personen darstellt, dann ergibt sich eine Messgenauigkeit von 3 mg/m³, was grössenordnungsmässig etwa 3ppm entspricht. Da bei einer Geschwindigkeit von 120 km/h die Aufenthaltszeit eines Waggons im Messtunnel nur etwa 1 Sekunde beträgt, darf bei der Messung von gefährlichen Leckagen die Länge der Messintervalle höchstens 1 Sekunde betragen, da sonst das Gasgemisch zu stark verdünnt wird und mit konventionellen Messmethoden eine Detektion nicht mehr möglich ist. Zur Messung brennbarer Gase und Flüssigkeiten wird als Messsystem ein Flammenionisationsdetektor (FID) verwendet, wobei die Messung extraktiv über die Absaugvorrichtungen 13 erfolgt. Mit diesem Messsystem wird ein eventuell vorhandenes brennbares Gas mit einer Kohlenwasserstoffflamme ionisiert und der entprechende Strom gemessen.

Bei den giftigen und toxischen Gasen ist es derzeit nicht möglich, alle möglicherweise auftretenden Stoffe mit einem einzigen Messprinzip genügend schnell und genau zu detektieren. Wenn man als Messsystem einen Single Line Absorption Analyser verwendet, kann man mit einem einzigen Messsystem HCI und NH₃ genügend schnell erfassen. Da Chlor in Kontakt mit der Luftfeuchtigkeit immer auch HCI bildet, erfasst man mit der HCI-Überwachung gleichzeitig auch freigesetztes Chlor. Diese Messung erfolgt entweder ebenfalls über die Absaugeinrichtungen 13 oder mit einer offenen Optik.

Die Überprüfung auf Lastverschiebungen erfolgt gemäss den Fig. 3 und 4 mit Laserlichtschranken, wobei an jeder Seite der Waggons W mindestens eine vertikale Laserlichtschranke mit einem Sender 14 und einem Empfänger 15 vorgesehen ist. Da beispielsweise ein Stahlträger von 3 cm Dicke auf einem mit 120 km/h fahrenden Zug den Laserstrahl nur für 1 msec unterbricht, muss die betreffende Messvorrichtung eine gute Zeitauflösung besitzen. Ausserdem muss sie, um auch bei Störeinflüssen funktionsfähig zu bleiben und um keine schädliche Störstrahlung in das Innere der Waggons abzugeben, auch ohne grosse Laserleistung eine hohe Dynamik aufweisen.

Da bei derartigen Lichtschranken die Gefahr von Fehlauslösungen besteht, die durch vom vorbeifahrenden Zug aufgewirbelte Fremdkörper oder auch durch Vögel oder Insekten verursacht sind, werden immer zwei bis drei Lichtschranken in Serie hintereinander angeordnet, wobei der Abstand solcher redundanter Lichtschranken etwa 10 m betragen kann. Zusätzlich wird das Signal der Lichtschranken mit der Zugsgeschwindigkeit verglichen, deren Messung so wie in Fig. 4 angedeutet, durch zwei Lichtschranken 16 auf Fahrwerkshöhe erfolgt. Alle die genannten Lichtschranken sind innerhalb des Messtunnels 10 angeordnet.

Zur Ausschaltung der Gefahr von Verschmutzung der Sender und Empfänger der Lichtschranken, dient ein Gegendruck-Luftstrom, der durch ein Gebläse über die optischen Elemente, in Richtung von diesen weg, geblasen wird.

Die Überwachung des Fahrwerks auf Heissläufer erfolgt durch eine sogenannte Hot-Spot-Detektion, mit der auch verdeckte Brände oder fehlerhafte elektrische Komponenten zumindest teilweise miterfasst werden. Diese Hot-Spot-Detektion kann mit drei Infrarot-Kameras realisiert werden, die den durch den Messtunnel 10 fahrenden Zug von links und rechts und von oben betrachten. In Fig. 5 ist ein Blockschema einer geeigneten Kamera dargestellt.

Die mit dem Bezugszeichen 17 bezeichnete Kamera ist beispielsweise eine ungekühlte Infrarot-Kamera der Marke Thermo Vision der Firma FLIR Systems. Diese Kamera, die mit den Optiken 24°*18° oder 45°*33° lieferbar ist, besitzt eine Auflösung von 320.240 Pixel und sie hat einen Spektralbereich von 7.5 bis 13 µm. Die Kamera besitzt ein abgedichtetes Aluminium-Druckgussgehäuse und ist für eine Betriebstemperatur von -15°C bis 50°C spezifiziert. Sie ist über ein 5 m langes Kabel 18 mit einer Interface Box 19 verbunden, welche eine RS232- und eine RS422- Schnittstelle besitzt. Die RS232-Schnittstelle dient zur Kamerasteuerung und die RS422-Schnittstelle dient zur Transferierung der Bilddaten auf einen PCI-Einschub 20 in einem Industrie-PC 21, auf dem die Bilder unter Vomahme verschiedener Korrekturen vorverarbeitet werden. Anschliessend kann eine Weiterverarbeitung der Bilder erfolgen.

Die Kamera 17 liefert 60 Vollbilder pro Sekunde oder alle 16 msec ein Bild. Ein mit 120 km/h vorbeifahrender Zug legt pro Sekunde 33 m und in 16 msec 53 cm zurück. Bei einer Optik von 45°.33° (Hochformat) und einem Abstand von 3 m erfasst die Kamera einen vertikalen Abschnitt von 2.5 m und einen horizontalen von 1.8 m. Der vom Zug in dieser Zeit zurückgelegte Weg von 53 cm, dem in der Sensorebene 70 Pixel entsprechen, muss bei der Temperaturbestimmung berücksichtigt werden, wozu die Geschwindigkeitsbestimmung gemäss Fig. 4 herangezogen werden kann. Wegen des erforderlichen Abstandes zwischen den Waggonwänden und den Kameras 17, werden diese vorzugsweise in der Messkammer 11 (Fig. 2) angeordnet, wo das Profil des Messtunnels 10 erweitert ist.

Die Kameras 17 müssen periodisch abgeglichen werden. Zu diesem Zweck wird in den Kameras vor dem Infrarotsensor-Array eine auf eine vorgegebene Temperatur homogen geheizte Platte hochgeklappt und jedes einzelne Pixel abgeglichen. Dieser Vorgang wird durch die Lichtschranke 16 zur Geschwindigkeitsmessung (Fig. 4) nach Durchfahrt des letzten Wagens eines Zuges ausgelöst. Zusätzlich muss laufend eine Überprüfung der Messbedingungen im Messfeld und eine entsprechende Kalibrierung jeder Kamera 17 erfolgen, was beispielsweise durch eine einige Pixel auf dem Sensorarray abdeckende Referenz, beispielsweise eine geheizte Platte, im Sichtbereich der betreffenden Kamera erfolgen kann.

Das gesamte Messsystem wird zur Vermeidung von Fehlalarmen durch die Geschwindigkeitsmessung 16 (Fig. 4) getriggert. Zusätzlich ist etwa 100 m vor der Einfahrt in den Messtunnel 10 eine weitere Geschwindigkeitsmessvorrichtung, beispielsweise eine Dopplerradarvorrichtung, zur Messung der ungefähren Zuggeschwindigkeit vorgesehen. Messungen im Messtunnel werden nur dann ausgewertet, wenn beide Geschwindigkeitsmessungen, vor dem Messtunnel und in diesem, einen gültigen Wert ergeben.

Die Messung der Geschwindigkeit vor dem Messtunnel dient ausserdem zur Einstellung der motorisch verstellbaren Luftführungen 12 (Fig. 2), wodurch eine optimale Luftzufuhr in die Messkammer 11 erreicht wird.

## Patentansprüche

1. Einrichtung zum Schutz vor Störfällen in Eisenbahntunnels, **dadurch gekennzeichnet, dass** sie eine vor der Einfahrt des betreffenden Tunnels (T) anbeingbare, mit Detektoren für mindestens ein Gefahrenereignis ausgerüstete Überwachungsstation (1) und einen Abstellbereich (3) mit mindestens einem Störfallgeleise (4) für schadhafte Waggons (W), an denen ein Gefahrenereignis detektiert wurde, Umfaβt und dass an der Überwachungsstation (1) eine Überwachung der Züge während der Fahrt erfolgen kann, wobei die Überwachungsstation (1) in einem solchen Abstand vor der Tunneleinfahrt angeordnet werden kann, dass Züge mit einem schadhaften Waggon (W) mit Sicherheit vor dem Tunnel (T) gestoppt und auf das mindestens eine Störfallgeleise (4) umgeleitet werden können.

2. Einrichtung nach Anspruch 1, **dadurch gekennzeichnet, dass** die Überwachungsstation (1) Messsysteme für die Detektion eines oder mehrerer der folgenden Gefahrenereignisse aufweist: Brand, Leckverlust von gefährlichen Gütem, Lastverschiebung, Hitze durch verdecktes Feuer, fehlerhafte Einrichtungen oder an den Fahrwerken.

3. Einrichtung nach Anspruch 2, **dadurch gekennzeichnet, dass** die Überwachungsstation (1) als Messtunnel (10) ausgebildet ist, in welchem bei einer Zugsdurchfahrt ein definierter Luftstrom erzeugt und einem Messraum (11) zugeführt wird.

4. Einrichtung nach Anspruch 3, **dadurch gekennzeichnet, dass** der Messraum (11) am Ende des Messtunnels (10) in einem Bereich mit erweitertem Tunnelprofils angeordnet ist, und dass in diesem Bereich Mittel zum Umlenken und zur Zuführung des Luftstroms zu einem oder mehreren der genanr.ten Messsysteme vorgesehen sind.

5. Einrichtung nach Anspruch 4; **dadurch gekennzeichnet, dass** die genannten Mittel durch motorisch verstellbare Luftführungen (12) sowie durch Absaugeinrichtungen (13) gebildet und dass diese vorzugsweise entlang der Seitenwände und der Decke des Messraums (11) vorgesehen sind, und dass die Verstellung der Luftführungen (12) in Abhängigkeit von der Geschwindigkeit des jeweiligen Zugs erfolgt.

6. Einrichtung nach Anspruch 5, **dadurch gekennzeichnet, dass** das Messsystem für die Detektion von Brand ein Luftproben-Rauchanalysegerät sowie Infrarot- und/ oder Ultraviolettflammenmelder enthält, wobei mit dem Luftproben-Rauchanalysegerät eine Analyse des zugeführten Luftstroms und mit den Flammenmeldern eine räumliche Überwachung des Messtunnels (10) erfolgt.

7. Einrichtung nach Anspruch 5 oder 6, **dadurch gekennzeichnet, dass** das Messsystem für die Detektion von gefährlichen Gasen und Dämpfen einen Single Line Absorption Analyser enthält, mit welchem eine Untersuchung des zugeführten Luftstroms erfolgt.

8. Einrichtung nach einem der Ansprüche 5 bis 7, **dadurch gekennzeichnet, dass** das Messsystem für die Überprüfung von Lastverschiebungen zu beiden Seiten der Waggons (W) angeordnete Lichtschranken (14, 15) enthält, von denen jeweils immer mindestens zwei in Serie hintereinander angeordnet sind.

9. Einrichtung nach Anspruch 8, **dadurch gekennzeichnet, dass** im Messtunnel (10) Mittel (16) zur Messung der Zuggeschwindigkeit vorgesehen und dass alle Messsysteme durch die Zuggeschwindigkeit getriggert sind.

10. Einrichtung nach den Ansprüchen 8 und 9, **dadurch gekennzeichnet, dass** die Lichtschranken (14, 15) und die Mittel (16) zur Messung der Zuggeschwindigkeit im Messtunnel (10) vor dem Messraum (11) angeordnet sind.

11. Einrichtung nach einem der Ansprüche 5 bis 10, **dadurch gekennzeichnet, dass** das Messsystem für die Detektion von Hitze an den Fahrwerken eine sogenannte Hot-Spot-Detektion mit Infrarotkameras (17) enthält, wobei zu beiden Seiten und oberhalb der Waggons (W) je eine Kamera vorgesehen ist.

12. Einrichtung nach Anspruch 11, **dadurch gekennzeichnet, dass** durch die Hot-Spot-Detektion auch eine Detektion verdeckter Brände und fehlerhafter elektrischer Komponenten erfolgt.

13. Einrichtung nach einem der vorhergehenden Ansprüche, **dadurch gekennzeichnet, dass** innerhalb des Tunnels (T) Überwachungsmittel vorgesehen sind, und dass der Tunnel (T) in seinem Inneren mindestens einen Störfallbahnhof (6) aufweist, in welchen Züge mit einem schadhaften Waggon (W) umleitbar sind.

14. Einrichtung nach Anspruch 13, **dadurch gekennzeichnet, dass** der mindestens eine Störfallbahnhof (6) mindestens einen Personenschutzraum (7) für die Aufnahme von Zugpassagieren aufweist.

15. Einrichtung nach Anspruch 13, **dadurch gekennzeichnet, dass** die Überwachungsmittel im Tunnel (T) durch ein Brand- und/oder Hitzedetektionssystem (9) gebildet sind.

16. Einrichtung nach Anspruch 15, **dadurch gekennzeichnet, dass** das genannte Detektionssystem (9) ein lineares Wärmemeldesystem sowie Flammenmelder und Rauchmelder enthält.

17. Einrichtung nach den Ansprüchen 2 und 13, **dadurch gekennzeichnet, dass** die Messsysteme der Überwachungsstation (1) und die innerhalb des Tunnels (T) angeordneten Überwachungsmittel (9) an eine gemeinsame Steuerzentrale (2) angeschlossen sind.

18. Einrichtung nach Anspruch 17, **dadurch gekennzeichnet, dass** das mindestens eine Störfallgeleise (4) und der mindestens eine Störfallbahnhof (6) je mit einer automatischen, an die Steuerzentrale (2) angeschlossenen, Löscheinrichtung (8) ausgerüstet sind.

19. Einrichtung nach Anspruch 5, **dadurch gekennzeichnet, dass** vor der Einfahrt in den Messtunnel (10) eine Einrichtung zur Messung der Zuggeschwindigkeit angeordnet, und dass die Verstellung der Luftführungen (12) durch diese Einrichtung gesteuert ist.

20. Einrichtung nach den Ansprüchen 9 und 19, **dadurch gekennzeichnet, dass** Messungen im Messtunnel (10) nur dann ausgewertet werden, wenn beide Geschwindigkeitsmessungen, innerhalb des Messtunnels (10) und vor diesem, einen gültigen Wert ergeben.

21. Einrichtung nach Anspruch 16, **dadurch gekennzeichnet, dass** eine kombinierte Auswertung der Signale des linearen Wärmemeldesystems, der Flammenmelder und der Rauchmelder und daraus eine Bestimmung der Brandkonfiguration erfolgt, und dass anhand der Brandkonfiguration und der Schnelligkeit der Brandentwicklung entschieden wird, ob der betreffende Zug in einem Störfallbahnhof (6) angehalten wird.

## Claims

1. Facility for protection from accidents in railway tunnels, **characterized in that** it comprises a monitoring station (1) which can be mounted in front of the entrance to the relevant tunnel (T) and is equipped with detectors for at least one danger event, and a holding area (3) with at least one accident track (4) for damaged waggons (W) on which a danger event was detected, and that at the monitoring station (1) monitoring of trains during the journey can take place, it being possible to arrange the monitoring station (1) at such a distance in front of the tunnel entrance that trains with a damaged waggon (W) can be stopped safely in front of the tunnel (T) and diverted to the at least one accident track (4).

2. Facility according to Claim 1, **characterized in that** the monitoring station (1) has measuring systems for the detection of one or more of the following danger events: fire, leakage of dangerous goods, load shifting, heat because of hidden fire, faulty equipment or on the bogies.

3. Facility according to Claim 2, **characterized in that** the monitoring station (1) is in the form of a measuring tunnel (10), in which when a train travels through it a defined air stream is generated and fed to a measuring space (11).

4. Facility according to Claim 3, **characterized in that** the measuring space (11) at the end of the measuring tunnel (10) is arranged in an area with extended tunnel profiles, and that in this area means for diverting the air stream and feeding it to one or more of the named measuring systems are provided.

5. Facility according to Claim 4, **characterized in that** the named means are in the form of air guides (12) which can be adjusted by a motor, and suction devices (13), and that these are preferably provided along the side walls and the ceiling of the measuring space (11), and that the air guides (12) are adjusted depending on the speed of the train in each case.

6. Facility according to Claim 5, **characterized in that** the measuring system for detection of fire includes an air sample / smoke analysis device and infra-red and/or ultra-violet flame detectors, the fed air stream being analysed using the air sample / smoke analysis device and the measuring tunnel (10) being monitored spatially using the flame detectors.

7. Facility according to Claim 5 or 6, **characterized in that** the measuring system for detection of dangerous gases and vapours includes a single line absorption analyser, using which the fed air stream is investigated.

8. Facility according to one of Claims 5 to 7, **characterized in that** the measuring system for checking load shifts includes light barriers (14, 15) which are arranged on both sides of the waggon (W), and of which at least two are always arranged in series one behind the other.

9. Facility according to Claim 8, **characterized in that** means (16) for measuring the train speed are provided in the measuring tunnel (10), and that all measuring systems are triggered by the train speed.

10. Facility according to Claims 8 and 9, **characterized in that** the light barriers (14, 15) and the means (16) for measuring the train speed in the measuring tunnel (10) are arranged in front of the measuring space (11).

11. Facility according to one of Claims 5 to 10, **characterized in that** the measuring system for detection of heat on the bogies includes a so-called hot spot detection with infra-red cameras (17), a camera being provided on both sides and above the waggon (W) .

12. Facility according to Claim 11, **characterized in that** the hot spot detection also detects hidden fires and faulty electrical components.

13. Facility according to one of the preceding claims, **characterized in that** within the tunnel (T) monitoring means are provided, and that the tunnel (T) has at least one accident station (6), to which trains with a damaged waggon (W) can be diverted, within it.

14. Facility according to Claim 13, **characterized in that** the at least one accident station (6) has at least one personal protection space (7) for receiving train passengers.

15. Facility according to Claim 13, **characterized in that** the monitoring means in the tunnel (T) are in the form of a fire and/or heat protection system (9).

16. Facility according to Claim 15, **characterized in that** the named detection system (9) includes a linear heat detection system, flame detectors and smoke detectors.

17. Facility according to Claims 2 and 13, **characterized in that** the measuring systems of the monitoring station (1) and the monitoring means (9) which are arranged within the tunnel (T) are connected to a common control centre (2).

18. Facility according to Claim 17, **characterized in that** the at least one accident track (4) and at least one accident station (6) are each equipped with an automatic extinguishing facility (8) which is connected to the control centre (2).

19. Facility according to Claim 5, **characterized in that** a facility for measuring the train speed is arranged in front of the entrance to the measuring tunnel (10), and that the adjustment of the air guides (12) is controlled by this facility.

20. Facility according to Claims 9 and 19, **characterized in that** measurements in the measuring tunnel (10) are evaluated only if both speed measurements, within the measuring tunnel (10) and in front of it, give a valid value.

21. Facility according to Claim 16, **characterized in that** combined analysis of the signals of the linear heat detection system, the flame detectors and the smoke detectors and thus determination of the fire configuration take place, and that on the basis of the fire configuration and the speed of the fire development, a decision about whether to hold the relevant train in an accident station (6) is made.

## Revendications

1. Dispositif de protection contre les accidents dans les tunnels ferroviaires, **caractérisé en ce qu'**il comporte une station de surveillance (1), placée avant l'entrée dudit tunnel (T) et équipée de détecteurs d'au moins un événement dangereux, et une zone d'arrêt (3) comportant au moins une voie de dégagement (4) pour wagons défectueux (W) dans lesquels un événement dangereux a été détecté, et **en ce qu'**une surveillance des trains peut être effectuée pendant le roulement à la station de surveillance (1), la station de surveillance (1) pouvant être placée avant l'entrée du tunnel à une distance telle que les trains comportant des wagons défectueux peuvent être arrêtés en toute sécurité avant le tunnel (T) et peuvent être déviés vers au moins une voie de dégagement (4).

2. Dispositif selon la revendication 1, **caractérisé en ce que** la station de surveillance (1) comporte des systèmes de mesure en vue de la détection d'un ou plusieurs événements dangereux suivants : incendie, perte par fuite de produits dangereux, décalage de la charge, chaleur due à un feu couvert, à des dispositifs défectueux ou bien au niveau des dispositif de roulement.

3. Dispositif selon la revendication 2, **caractérisé en ce que** la station de surveillance (1) est conformée en tunnel de mesure (10) dans lequel un flux d'air défini est généré lors du passage d'un train et est amené à un espace de mesure (11).

4. Dispositif selon la revendication 3, **caractérisé en ce que** l'espace de mesure (11) est placé à l'extrémité du tunnel de mesure (10) dans une zone dans laquelle le profil du tunnel est élargi, et **en ce qu'**il est prévu dans cette zone des moyens de déviation et d'amenée du flux d'air à un ou plusieurs desdits systèmes de mesure.

5. Dispositif selon la revendication 4, **caractérisé en ce que** lesdits moyens sont formés par des conduites d'air (12) réglables mécaniquement et par des dispositifs d'aspiration (13) et **en ce que** ces moyens sont prévus avantageusement le long des parois latérales et du plafond de l'espace de mesure (11), et **en ce que** le réglage des conduites d'air (12) est effectué en fonction de la vitesse du train correspondant.

6. Dispositif selon la revendication 5, **caractérisé en ce que** le système de mesure contient pour la détection d'incendie un appareil d'analyse de fumée dans des échantillons d'air ainsi que des capteurs de flamme à infrarouges et/ou à ultraviolets, une analyse du flux d'air amené étant effectué au moyen de l'appareil d'analyse de fumée dans des échantillons d'air et une surveillance locale du tunnel de mesure (10) étant effectuée au moyen des capteurs de flamme.

7. Dispositif selon la revendication 5 ou 6, **caractérisé en ce que** le système de mesure comporte pour la détection de vapeurs et de gaz dangereux un analyseur d'absorption Single Line permettant d'effectuer une analyse du flux d'air amené.

8. Dispositif selon l'une des revendications 5 à 7, **caractérisé en ce que** le système de mesure comporte des deux côtés des wagons (W), pour la surveillance de décalages de charges, des cellules photo-électriques dont au moins deux sont toujours disposées de chaque côté en série l'une derrière l'autre.

9. Dispositif selon la revendication 8, **caractérisé en ce que** des moyens (16) de mesure de la vitesse des trains sont prévus dans le tunnel de mesure (10) et **en ce que** tous les systèmes de mesure sont déclenchés par la vitesse des trains.

10. Dispositif selon les revendications 8 et 9, **caractérisé en ce que** les barrières lumineuses (14, 15) et les moyens (16) de mesure de la vitesse des trains sont placés dans le tunnel de mesure (10) avant l'espace de mesure (11 ).

11. Dispositif selon l'une des revendications 5 à 10, **caractérisé en ce que** le système de mesure comporte pour la détection de chaleur au niveau des dispositifs de roulement une détection dite Hot Spot au moyen de caméras infrarouges (17), une caméra étant prévue de chaque côté et au-dessus des wagons (W).

12. Dispositif selon la revendication 11, **caractérisé en ce qu'**une détection d'incendies couverts et de composants électriques défectueux est également effectuée par la détection Hot-Spot.

13. Dispositif selon l'une des revendications précédentes, **caractérisé en ce que** des moyens de surveillance sont prévus à l'intérieur du tunnel (7), et **en ce que** le tunnel (T) comporte à l'intérieur au moins une gare de dégagement (6) dans laquelle les trains comportant un wagon défectueux peuvent être déviés.

14. Dispositif selon la revendication 13, **caractérisé en ce que** au moins une gare de dégagement (6) comporte au moins un abri (7) destiné à accueillir les passagers des trains.

15. Dispositif selon la revendication 13, **caractérisé en ce que** les moyens de surveillance sont formés dans le tunnel (T) par un système (9) de détection d'incendie et/ou de chaleur.

16. Dispositif selon la revendication 15, **caractérisé en ce que** ledit système de détection (9) contient un système linéaire de capteurs de chaleur ainsi que des capteurs de flamme et des capteurs de fumée.

17. Dispositif selon les revendications 2 et 13, **caractérisé en ce que** les systèmes de mesure de la station de surveillance (1) et les moyens de surveillance (9) placés à l'intérieur du tunnel (T) sont raccordés à une centrale de commande (2) commune.

18. Dispositif selon la revendication 17, **caractérisé en ce que** l'au moins une voie de dégagement (4) et l'au moins une gare de dégagement (6) sont équipés chacune d'un dispositif d'extinction (8) raccordé à la centrale de commande (2).

19. Dispositif selon la revendication 5, **caractérisé en ce qu'**un dispositif de mesure de la vitesse des trains est placé avant l'entrée dans le tunnel de mesure (10), et **en ce que** le réglage des conduites d'air (12) est commandé par ce dispositif.

20. Dispositif selon les revendications 9 et 19, **caractérisé en ce que** les mesures dans le tunnel de mesure (10) ne sont exploitées que lorsque les deux mesures de vitesse, effectuées à l'intérieur du tunnel de mesure (10) et en amont de celui-ci, donnent une valeur valable.

21. Dispositif selon la revendication 16, **caractérisé en ce qu'**il est effectué une exploitation combinée des signaux du systèmes linéaire de capteurs de chaleur, des capteurs de flamme et des capteurs de fumée et à partir de là une détermination de la configuration de l'incendie, et **en ce que** on décide à partir de la configuration de l'incendie et de la vitesse de propagation de l'incendie si ledit train est arrêté dans une gare de dégagement (6).
